# EUROPÄISCHE PATENTSCHRIFT

(11) **EP 1 234 361 B1**
(45) Veröffentlichungstag und Bekanntmachung des Hinweises auf die Patenterteilung: **22.08.2007**
(21) Anmeldenummer: 00945608.8
(22) Anmeldetag: 07.06.2000
(51) Int. Cl.: H01T 1/00

(54) **GASGEFÜLLTER ÜBERSPANNUNGSABLEITER MIT ELEKTRODENANSCHLÜSSEN IN FORM BANDARTIGER SCHELLEN**
GAZ-FILLED SURGE DIVERTER WITH ELECTRODE CONNECTIONS IN THE SHAPE OF BAND-TYPE CLIPS
DISPOSITIF DE PROTECTION CONTRE LES SURTENSIONS CHARGE DE GAZ ET DOTE DE CONNEXIONS D'ELECTRODES SOUS FORME DE BRIDES DE TYPE BANDES

(30) Priorität: 16.06.1999 DE 19928322
(43) Veröffentlichungstag der Anmeldung: 28.08.2002
(73) Patentinhaber: EPCOS AG, 81541 München (DE)
(72) Erfinder: BOY, Jürgen, D-13465 Berlin (DE); BOBERT, Peter, D-14612 Falkensee (DE)
(74) Vertreter: Epping - Hermann - Fischer
(86) Internationale Anmeldenummer: PCT/DE2000/001862
(87) Internationale Veröffentlichungsnummer: WO 2000/077900

(56) Entgegenhaltungen:
- FR-A- 2 408 211
- US-A- 3 885 203
- US-A- 4 212 047
- US-A- 4 266 260
- US-A- 4 984 125
- US-A- 5 388 023
- US-A- 5 768 082

## Beschreibung

Die Erfindung liegt auf dem Gebiet des Überspannungsschutzes für Kommunikationsnetze und befaßt sich mit der konstruktiven Ausgestaltung der Stromzuführungselemente zu den Elektroden eines gasgefüllten Überspannungsableiters.

Zum Schutz gegen Überspannungen, wie sie u.a. durch Blitzschläge auftreten können, werden in Kommunikationsnetzen und den zugehörigen Geräten gasgefüllte Überspannungsableiter verwendet, die eine oder zwei bzw. drei Entladungsstrecken aufweisen und hierzu aus zwei Endelektroden und gegebenenfalls einer weiteren Elektrode in Form einer Mittelelektrode sowie aus einem oder zwei hohlzylindrischen Keramikisolatoren bestehen.

Bei Zwei-Elektroden-Überspannungsableitern ist der Keramikisolator in aller Regel stirnseitig mit den Endelektroden verlötet (US 4,266,260 A), bei Drei-Elektroden-Überspannungsableitern sind die Keramikisolatoren entweder am Umfang oder stirnseitig sowohl mit der Mittelelektrode als auch mit jeweils einer Endelektrode verlötet (US 3,885,203 A, US 4,212,047 A). Die Kontaktierung der Elektroden an ihrem äußeren Umfang erfolgt dabei entweder innerhalb eines Gehäuses mit Hilfe von federnden Klemmen oder mit Hilfe von Anschlußdrähten, die mit ihrem einen Ende tangential, radial oder axial an jeweils eine Elektrode angelötet oder angeschweißt sind und die an ihrem anderen Ende mit einem steckbaren Kontaktelement versehen oder für eine Verlötung ausgebildet sind (US 4,212,047, US 4,984,125 A). - Um bei gasgefüllten Überspannungsableitern der höchsten Leistungsklasse die Stromzuführungselemente so auszubilden, daß sie auch extremen Strombelastungen sicher standhalten, ist es weiterhin bekannt, Stromzuführunselemente in Form einer bandartigen Schelle zu verwenden, die am Umfang des Überspannungsableiters mittels eines lösbaren Spannverschlusses fixiert werden. Als unlösbarer Spannverschluß kommt auch eine Vernietung oder eine Ultraschallschweißung in Betracht. - Die bandartigen Schellen können weiterhin so breit ausgebildet sein, daß sie nicht nur den elektrisch leitenden Fußbereich der jeweiligen Endelektrode sondern auch den anschließenden Keramikisolator jeweils auf einem Teil seiner axialen Länge umschließen. Dadurch kann das elektrische Verhalten des Überspannungsableiters positiv beeinflußt werden (DE 196 41 385 A1/US 5,768,082 A).

Es ist weiterhin bekannt, am stirnseitigen Ende der Endelektroden von Drei-Elektroden-Ableitern weitere Bauteile anzuordnen, um Kurzschlußeinrichtungen (Fail-Safe-Mechanismus) zu realisieren und/oder Hilfsentladungsstrecken elektrisch parallel zu den Gasentladungsstrecken zu schalten. Zur radialen Fixierung der Bauteile werden dabei spezielle Ausgestaltungen im Fußbereich der Endelektroden und eine unter Federeinwirkung stehende und mit der Mittelelektrode des Überspannungsableiters elektrische verbundene Kappe verwendet (US 5,388,023 A, US 5,633,777 A, US 4,984,125 A/Figur la).

Ausgehend von einem gasgefüllten Überspannungsableiter mit den Merkmalen des Oberbegriffes des Patentanspruches 1 wie aus US-A-5768082 bekannt, liegt der Erfindung die Aufgabe zugrunde, die Montierbarkeit der bandartigen Schellen zu vereinfachen und dabei möglichst ihre Funktion zu erweitern.

Zur Lösung dieser Aufgabe ist zunächst vorgesehen, daß jede einer Endelektrode zugeordnete Schelle in Umfangsrichtung federelastisch ausgebildet ist. Dies läßt sich beispielsweise dadurch realisieren, daß die Schelle mittels einer zweischenkligen, klammerartigen Ausbuchtung versehen ist. Man kann der Schelle aber auch die Form einer Kappe geben, die einen hohlzylindrischen Randbereich und einen planen, mit einer Mittenöffnung versehenen Deckbereich aufweist, wobei der Randbereich am Umfang mit mehreren sickenartigen, am Fußteil der jeweiligen Endelektrode anliegenden Eindrückungen versehen ist. - Bei einer derartigen Ausgestaltung der Schelle kann der elektrische Anschluß der jeweiligen Endelektrode im Rahmen eines automatischen Fertigungsablaufes vorgefertigt und auch auf die jeweilige Endelektrode aufgeschoben werden. Die Federspannung der Schelle reicht dabei aus, um bei normaler und mittlerer Strombelastung eine sichere Kontaktierung der jeweiligen Endelektrode zu gewährleisten.

Eine gemäß der Erfindung ausgebildete Schelle kann auch weitere Funktionen ausüben, wenn man sie bei Drei-Elektroden-Ableitern zur Kontaktierung der beiden Endelektroden einsetzt und genügend breit ausbildet. In diesem Fall kann die Schelle so auf den Überspannungsableiter aufgesetzt werden, daß sie das Fußteil der jeweiligen Endelektrode axial um eine gewisse Länge überragt. Diesem überragenden Bereich der Schelle können Teile einer mit der Mittelelektrode elektrisch verbundenen Kurzschlußeinrichtung zugeordnet werden, gegebenenfalls zusätzlich auch Teile einer zur Gasentladungsstrecke elektrisch parallel geschalteten Hilfsentladungsstrecke. Zu diesem Zweck werden innerhalb des überragenden Bereiches der Schelle eine Schmelzscheibe und ein Abstandhalter angeordnet; im Fall einer Schelle mit klammerartiger Ausbuchtung kann man der Schelle weiterhin eine scheibenförmige Hilfselektrode zuordnen, deren Durchmesser wenigstens gleich dem Außendurchmesser der Schelle ist und die mittels der Schmelzscheibe und des Abstandhalters auf Abstand zum Rand der Schelle gehalten und mittels einer Feder gegen den Abstandhalter gedrückt wird. Bei dieser Feder kann es sich um einen bekannten Federbügel (US 4,984,125, Fig. 1) handeln. Man kann aber auch eine Spiralfeder oder eine Federscheibe verwenden, die mittels eines an der Mittelelektrode befestigten, U-förmigen Bügels fixiert wird. - Bei dem die scheibenförmige Hilfselektrode auf Abstand zum Rand der Schelle haltenden Abstandhalter kann es sich in bekannter Weise um einen Isolierkörper oder - vorzugsweise - um einen Varistor handeln (siehe US 5,388,023, Figur 1).

Anstelle einer scheibenförmigen Hilfselektrode kann auch eine kappenartige Hilfselektrode (ähnlich US-PS 5,633,777, Fig. 3, Teil 37 und US-PS 5,388,023, Fig. 1, Teil 15) vorgesehen werden, die unter der Einwirkung eines mit der Mittelelektrode elektrisch verbundenen Federbügels steht und die mit ihrem Rand in den vom überragenden Bereich der Schelle gebildeten Raum hineinragt, die Schmelzscheibe und den Abstandhalter aufnimmt und von der Schelle durch ein ringartiges Isolierteil isoliert auf Abstand gehalten wird.

Im Fall einer Schelle in Form einer Kappe wird die Kurzschlußeinrichtung von der planen Deckfläche der Kappe und von dem freien, in die Mittenöffnung der Kappe eingreifenden Ende eines mit der Mittelelektrode verbundenen Federbügels gebildet, wobei die Kurzschlußeinrichtung von der planen Deckfläche der Kappe und von dem freien in die Mittenöffnung der Kappe eingreifenden Ende eines mit der Mittelelektrode verbundenen Federbügels gebildet wird, wobei das freie Ende des Federbügels mittels einer Schmelzscheibe und der Hilfsentladungsstrecke, die innerhalb der Kappe angeordnet sind, auf Abstand zur planen Deckfläche der Kappe gehalten wird und die Schmelzscheibe oder die Hilfsentladungsstrecke mittels eines isolierenden Zentrierstückes von der planen Deckfläche der Kappe isoliert ist. Auch hier besteht die Hilfsentladungsstrecke aus einem Varistor, der mittels des isolierenden Zentrierstückes isoliert angeordnet ist. Als Hilfsentladungsstrecke kann aber auch eine gelochte Glimmerfolie dienen, an der die Schmelzscheibe isoliert gegenüber der Kappe anliegt.

Mehrere Ausführungsbeispiele von gemäß der Erfindung ausgebildeten Überspannungsableitern sind in den Figuren 1 bis 8 dargestellt. Dabei zeigt
- Figur 1: einen Drei-Elektroden-Ableiter mit den Endelektroden zugeordneten Schellen einer ersten Ausführungsform,
- Figur 2: einen Zwei-Elektroden-Ableiter mit den beiden Elektroden zugeordneten Schellen einer ersten Ausführungsform,
- Figur 3: eine Teilansicht eines Drei-Elektroden-Ableiters mit Schellen gemäß Figur 1 und mit der einen Endelektrode zugeordneter Kurzschlußeinrichtung, die mit einer Hilfsentladungsstrecke kombiniert ist,
- Figur 4: eine Variante zu Figur 3 mit einer als Kappe ausgebildeten Hilfselektrode,
- Figur 5: eine Variante zu Figur 3 mit starrem Haltebügel für die Kurzschlußeinrichtung und einer der Hilfselektrode zugeordneten Federscheibe. Weiterhin zeigen
- Figur 6: einen Zwei-Elektroden-Ableiter mit einer zuzuordnenden Schelle in einer zweiten Ausführungsform (Kappe),
- Figur 7: einen Drei-Elektroden-Ableiter mit den Endelektroden zugeordneten Schellen in Form einer Kappe und
- Figur 8: eine Teilansicht eines Drei-Elektroden-Ableiters mit Schellen gemäß Figur 7 und mit der einen Endelektrode zugeordneter Kurzschlußeinrichtung, die mit einer Hilfsentladungsstrecke kombiniert ist.

Figur 1 zeigt in prinzipieller Darstellung einen Drei-Elektroden-Ableiter 1, der beidseits einer Mittelelektrode 13 die beiden Keramikisolatoren 11 und 12 aufweist und auf dessen eine, nicht dargestellte Endelektrode ein elektrischer Anschluß in Form einer eng anliegenden Schelle 2 aufgesetzt ist. Eine gleichartige Schelle 2 ist neben der Endelektrode 14 dargestellt. Diese Schelle, die aus einem ringförmigen Metallband 21 besteht, dessen Enden zu einem Anschluß 22 verlötet oder verschweißt sind, ist am Umfang, etwa gegenüberliegend zum Anschluß 22, mit einer zweischenkligen, klammerartigen Ausbuchtung 23 versehen, wodurch die Schelle 2 in Umfangsrichtung federelastisch ausgebildet ist. Die Schelle kann auf das flanschartige Fußteil 15 der Endelektrode 14 aufgeschoben werden, wobei die Abmessungen des Fußteiles 15 der Endelektrode 14 und der Schelle 2 so gewählt sind, daß ein ausreichender Kontaktdruck gegeben ist. Insbesondere sollte der Durchmesser des Fußteiles 15 geringfügig größer sein als der Durchmesser des Keramikisolators 11 bzw. 12.

Figur 2 zeigt einen Zwei-Elektroden-Ableiter, der einen Keramikisolator 31, eine erste Endelektrode 33 sowie eine zweite nicht näher dargestellte Endelektrode aufweist, wobei auf jede Endelektrode eine federelastisch ausgebildete Schelle 2 aufgesetzt ist.

Figur 3 zeigt ausschnittsweise einen Drei-Elektroden-Ableiter gemäß Figur 1, der um eine Kurzschlußeinrichtung ergänzt und mit Hilfsentladungsstrecken kombiniert ist. In diesem Fall ist die Breite b der auf die Endelektrode 14 aufgesetzten Schelle 24 so groß gewählt, daß die Schelle nicht nur einen Teil der Oberfläche des Keramikisolators 12 umfaßt, sondern auch axial über die Endelektrode 14 hinausragt. Dadurch ist ein zylindrischer Raum gebildet, in dem eine Scheibe 4 aus einem schmelzbaren Material und ein Abstandhalter 5 in Form eines Varistors angeordnet sind, wobei der Abstandhalter 5 mittels eines gummiartigen Ringes 6 innerhalb der Schelle 24 zentriert angeordnet ist. Der aus Schmelzscheibe 4 und Varistor 5 bestehenden Baugruppe ist noch eine scheibenförmige, mittig gelochte Hilfselektrode 7 zugeordnet, die an dem Abstandhalter/Varistor 5 anliegt und mittels des freien Endes eines an der Mittelelektrode 13 fixierten Federbügels 8 gehalten ist. - Im Überlastfall schmilzt die Schmelzscheibe 4, woraufhin die Hilfselektrode 7 den Rand der Schelle 24 kontaktiert.

Figur 4 zeigt eine Variante zu Figur 3, wobei der wesentliche Unterschied darin besteht, daß anstelle einer scheibenförmigen Hilfselektrode eine kappenförmige Hilfselektrode 84 vorgesehen ist, in welcher eine Schmelzscheibe 41 und ein Abstandhalter/Varistor 5 angeordnet sind und deren Rand 85 innerhalb des überragenden Bereiches der Schelle 24 dem Fußteil 15 der Endelektrode gegenübersteht. Die Hilfselektrode 84 ist mittels eines Isolierringes 10 zentriert angeordnet und zur Schelle 24 isoliert auf Abstand gehalten.

Figur 5 zeigt eine andere Variante zu Figur 3, wobei der wesentliche Unterschied darin besteht, daß der Kontakt zur Mittelelektrode 13 über einen nicht federnden, U-förmigen Bügel 82 hergestellt ist, der eine Federscheibe 83 gegen die Hilfselektrode 71 drückt. Die Federscheibe - rechts vom Ableiter im entspannten Zustand gezeigt - liegt an der scheibenförmigen Hilfselektrode 71 an, die beidseits mit Zentrierflächen 72 bzw. 73 zur zentrischen Zuordnung der Federscheibe 83 und zur zentrischen Zuordnung des Abstandhalters/Varistors 5 innerhalb des überragenden Bereiches der Schelle 24 versehen ist.

Figur 6 zeigt einen Zwei-Elektroden-Ableiter 3 mit Keramikisolator 31 und Endelektroden 33 und 34, wobei jeder Endelektrode eine Schelle 25 in Form einer Kappe mit einem hohlzylindrischen Randbereich 26 und einem planen, mit einer Mittelöffnung 28 versehenen Deckbereich 27 zugeordnet werden soll. Die Kappe 25 ist weiterhin mit einem Stromanschluß 29 ausgeführt. Weiterhin ist die Kappe am Umfang des Randbereiches 26 mit mehreren punkt- oder sickenartigen Eindrückungen 30 versehen, die beim Aufschieben der Kappe 25 auf eine Endelektrode bewirken, daß die Kappe federnd am Fußbereich der jeweiligen Endelektrode anliegt und diese kontaktiert.

Figur 7 zeigt einen Drei-Elektroden-Ableiter 1, auf dessen Endelektroden jeweils eine Kappe 25 aufgesetzt ist. - Gemäß Figur 8 kann bei einem Drei-Elektroden-Ableiter gemäß Figur 7 die Kappe ebenfalls Teil einer mit der Mittelelektrode 13 verbundenen Kurzschlußeinrichtung und gegebenenfalls zusätzlich einer zur Gasentladungsstrecke des Ableiters elektrisch parallel geschalteten Hilfsentladungsstrecke sein. Hierzu ist eine Kappe 25 mit ausreichender Höhe h verwendet, um innerhalb der Kappe eine Schmelzscheibe 4 und einen Abstandhalter 5 anordnen zu können, wobei der Abstandhalter in Form eines Varistors unter Verwendung eines isolierenden Zentrierstückes 9 angeordnet ist, um im normalen Betriebszustand einen Kurzschluß zwischen dem freien Ende 84 des Federbügels 8 und der Kappe 25 zu unterbinden.

## Patentansprüche

1. Gasgefüllter Überspannungsableiter (1) mit wenigstens zwei Elektroden, von denen zwei Elektroden (14) als Endelektroden mit einem flanschartigen FUßteil (15) ausgebildet sind, und mit wenigstens einem hohlzylindrischen Keramikisolator (12), der stirnseitig mit dem Fußteil (15) einer Endelektrode und mit einer weiteren Elektrode (13) verlötet ist,
wobei dem Fußteil (15) jeder Endelektrode ein elektrischer Anschluß in Form einer eng anliegenden Schelle (2,24,25) zugeordnet ist, die auch den an das Fußteil (15) angrenzenden Keramikisolator (12) auf einem Teil seiner axialen Länge umschließt und deren radial abstehenden Enden (22) stoffschlüssig miteinander verbunden sind,
**dadurch gekennzeichnet ,**
**daß** jede Schelle (2; 24,25) in Umfangsrichtung federelastisch ausgebildet ist.

2. Gasgefüllter Überspannungsableiter nach Anspruch 1,
**dadurch gekennzeichnet,**
**daß** die Schelle (2) mittels einer zweischenkligen, klammerartigen Ausbuchtung (23) versehen ist.

3. Gasgefüllter Überspannungsableiter nach Anspruch 1 oder 2, bei dem außer zwei Endelektroden als dritte Elektrode (13) eine Mittelelektrode angeordnet ist, **dadurch gekennzeichnet , daß** die Schelle (24) das Fußteil (14) der jeweiligen Endelektrode axial überragt, wobei dem überragenden Bereich Teile einer mit der Mittelelektrode elektrisch verbundenen Kurzschlußeinrichtung (4,5,7,24) zugeordnet sind.

4. Gasgefüllter Überspannungsableiter nach Anspruch 3,
**dadurch gekennzeichnet ,**
**daß** dem überragenden Bereich der Schelle (24) zusätzlich Teile einer zur Gasentladungsstrecke elektrisch parallel geschalteten Hilfsentladungsstrecke (5) zugeordnet sind.

5. Gasgefüllter Überspannungsableiter nach Anspruch 4,
**dadurch gekennzeichnet ,**
**daß** die Kurzschlußeinrichtung eine scheibenförmige Hilfselektrode (7) aufweist, deren Durchmesser wenigstens gleich dem Außendurchmesser der Schelle (24) ist und die mittels einer Schmelzscheibe (4) und eines Abstandhalters (5), die innerhalb des überragenden Teiles der Schelle angeordnet sind, auf Abstand zum Rand der Schelle gehalten und mittels einer Feder (8) gegen den Abstandhalter (5) gedrückt ist.

6. Gasgefüllter Überspannungsableiter nach Anspruch 5,
**dadurch gekennzeichnet ,**
**daß** der Abstandhalter (5) aus einem Varistor besteht.

7. Gasgefüllter Überspannungsableiter nach Anspruch 5 oder 6, **dadurch gekennzeichnet , daß** die Feder mittels eines an der Mittelelektrode befestigten U-förmigen Bügels (82) fixiert ist.

8. Gasgefüllter Überspannungsableiter nach Anspruch 7,
**dadurch gekennzeichnet ,**
**daß** die Feder als Spiralfeder oder als Federscheibe (83) ausgebildet ist.

9. Gasgefüllter Überspannungsableiter nach Anspruch 1,
**dadurch gekennzeichnet ,**
**daß** die Schelle die Form einer Kappe (25) mit einem hohlzylindrischen Randbereich (26) und einem planen, mit einer Mittelöffnung (28) versehenen Deckbereich (27) aufweist, wobei der Randbereich (26) am Umfang mit mehreren sickenartigen, am Fußteil der jeweiligen Endelektrode (33) anliegenden Eindrückungen (30) versehen ist.

10. Gasgefüllter Überspannungsableiter nach Anspruch 9, bei dem außer zwei Endelektroden als dritte Elektrode eine Mittelelektrode angeordnet ist,
**dadurch gekennzeichnet ,**
**daß** die Schelle (25) das Fußteil (15) der jeweiligen Endelektrode (14) axial überragt, wobei der überragende Bereich Teil einer mit der Mittelelektrode (13) elektrisch verbundenen Kurzschlußeinrichtung (4; 84) ist.

11. Gasgefüllter Überspannungsableiter nach Anspruch 9,
**dadurch gekennzeichnet ,**
**daß** die Schelle (25) zusätzlich Teil einer zur Gasentladungsstrecke elektrisch parallel geschalteten Hilfsentladungsstrecke (5) ist.

12. Gasgefüllter Überspannungsableiter nach Anspruch 11,
**dadurch gekennzeichnet ,**
**daß** die Kurzschlußeinrichtung von der planen Deckfläche (27) der Kappe (25) und von dem freien, in die Mittenöffnung (28) der Kappe eingreifenden Ende (84) eines mit der Mittelelektrode (13) verbundenen Federbügels (8) gebildet wird, wobei das freie Ende (84) des Federbügels mittels einer Schmelzscheibe (4) und der Hilfsentladungsstrecke (5), die innerhalb der Kappe (25) angeordnet sind, auf Abstand zur planen Deckfläche (27) der Kappe gehalten wird und die Schmelzscheibe (4) oder die Hilfsentladungsstrecke (5) mittels eines isolierenden Zentrierstückes (9) von der planen Deckfläche (27) der Kappe (25) isoliert ist.

13. Gasgefüllter Überspannungsableiter nach Anspruch 12,
**dadurch gekennzeichnet ,**
**daß** die Hilfsentladungsstrecke (5) aus einem Varistor besteht, der mittels des isolierenden Zentrierstückes (6) isoliert angeordnet ist.

## Claims

1. Gas-filled surge arrester (1) comprising at least two electrodes, of which two electrodes (14) are formed as end electrodes with a flange-like base part (15), and comprising at least one hollow-cylindrical ceramic insulator (12), which is soldered at the end faces to the base part (15) of an end electrode and to a further electrode (13), the base part (15) of each end electrode being assigned an electrical connection in the form of a close-fitting clip (2, 24, 25), which also encloses the ceramic insulator (12), adjoining the base part (15), over part of its axial length and the radially protruding ends (22) of which are connected to each other with a material bond, **characterized in that** each clip (2; 24, 25) is formed flexibly in the circumferential direction.

2. Gas-filled surge arrester according to Claim 1, **characterized in that** the clip (2) is provided with a two-limb, clamp-like protuberance (23).

3. Gas-filled surge arrester according to Claim 1 or 2, in which, apart from two end electrodes, a central electrode is arranged as a third electrode (13), **characterized in that** the clip (24) protrudes axially beyond the base part (14) of the respective end electrode, the protruding region being assigned parts of a short-circuit device (4, 5, 7, 24) electrically connected to the central electrode.

4. Gas-filled surge arrester according to Claim 3, **characterized in that** the protruding region of the clip (24) is additionally assigned parts of an auxiliary discharge path (5) arranged electrically in parallel with the gas discharge path.

5. Gas-filled surge arrester according to Claim 4, **characterized in that** the short-circuit device has a disc-shaped auxiliary electrode (7), the diameter of which is at least equal to the outside diameter of the clip (24) and which is kept at a distance from the edge of the clip by means of a fusible disc (4) and a spacer (5), which are arranged within the protruding part of the clip, and is pressed against the spacer (5) by means of a spring (8).

6. Gas-filled surge arrester according to Claim 5, **characterized in that** the spacer (5) comprises a varistor.

7. Gas-filled surge arrester according to Claim 5 or 6, **characterized in that** the spring is fixed by means of a U-shaped brace (82) that is fastened to the central electrode.

8. Gas-filled surge arrester according to Claim 7, **characterized in that** the spring is formed as a spiral spring or as a spring lock washer (83).

9. Gas-filled surge arrester according to Claim 1, **characterized in that** the clip has the form of a cap (25) with a hollow-cylindrical edge region (26) and a planar top region (27), provided with a central opening (28), the edge region (26) being provided at the circumference with a number of bead-like impressions (30) lying against the base part of the respective end electrode (33).

10. Gas-filled surge arrester according to Claim 9, in which, apart from two end electrodes, a central electrode is arranged as a third electrode, **characterized in that** the clip (25) protrudes axially beyond the base part (15) of the respective end electrode (14), the protruding region being part of a short-circuit device (4; 84) electrically connected to the central electrode (13).

11. Gas-filled surge arrester according to Claim 9, **characterized in that** the clip (25) is additionally part of an auxiliary discharge path (5) arranged electrically parallel to the gas discharge path.

12. Gas-filled surge arrester according to Claim 11, **characterized in that** the short-circuit device is formed by the planar top face (27) of the cap (25) and by the free end (84), reaching into the central opening (28) of the cap, of a spring brace (8) connected to the central electrode (13), the free end (84) of the spring brace being kept at a distance from the planar top face (27) of the cap by means of a fusible disc (4) and the auxiliary discharge path (5), which are arranged inside the cap (25), and the fusible disc (4) or the auxiliary discharge path (5) being insulated from the planar top face (27) of the cap (25) by means of an insulating centring piece (9).

13. Gas-filled surge arrester according to Claim 12, **characterized in that** the auxiliary discharge path (5) comprises a varistor which is arranged in an insulated manner by means of the insulating centring piece (9).

## Revendications

1. Parafoudre (1) chargé de gaz et comportant au moins deux électrodes dont deux électrodes (14) sont des électrodes terminales munies d'une partie de pied (15) en collerette,
et au moins un isolateur céramique (12) cylindrique creux qui est brasé frontalement à la partie de pied (15) d'une électrode terminale et à une autre électrode (13),
une borne électrique sous forme d'une bride (2, 24, 25) appliquée étroitement étant associée à la partie de pied (15) de chaque électrode et entourant aussi sur une partie de la longueur axiale l'isolateur céramique (12) voisin de la partie de pied (15) et dont les extrémités (22) en saillie radiale sont reliées l'une à l'autre par combinaison de matériau,
**caractérisé en ce que** chaque bride (2 ; 24, 25) est élastique en direction périphérique.

2. Parafoudre chargé de gaz selon la revendication 1, **caractérisé en ce que** la bride (2) comporte un bombement (23) à deux branches en forme d'agrafe.

3. Parafoudre chargé de gaz selon la revendication 1 ou 2, comportant, outre deux électrodes terminales, aussi une électrode centrale qui sert de troisième électrode (13), **caractérisé en ce que** la bride (24) dépasse axialement de la partie de pied (14) de l'électrode terminale correspondante, des parties d'un dispositif de court-circuit (4, 5, 7, 24) en liaison électrique avec l'électrode centrale étant associées à la zone saillante.

4. Parafoudre chargé de gaz selon la revendication 3, **caractérisé en ce que** des parties d'une voie (5) de décharge auxiliaire montée électriquement en parallèle à la voie de décharge dans un gaz sont en outre associées à la zone saillante de la bride (24).

5. Parafoudre chargé de gaz selon la revendication 4, **caractérisé en ce que** le dispositif de court-circuit comporte une électrode auxiliaire (7) en disque, dont le diamètre est au moins égal au diamètre extérieur de la bride (24) et qui est maintenue à distance du bord de la bride grâce à un disque fusible (4) et à une entretoise (5) placés à l'intérieur de la partie saillante de la bride et est poussée contre l'écarteur (5) à l'aide d'un ressort (8).

6. Parafoudre chargé de gaz selon la revendication 5, **caractérisé en ce que** l'écarteur (5) est une varistance.

7. Parafoudre chargé de gaz selon la revendication 5 ou 6, **caractérisé en ce que** le ressort est fixé à l'aide d'un étrier (82) en U retenu à l'électrode centrale.

8. Parafoudre chargé de gaz selon la revendication 7, **caractérisé en ce que** le ressort est un ressort en spirale ou un ressort plat (83).

9. Parafoudre chargé de gaz selon la revendication 1, **caractérisé en ce que** la bride a la forme d'un capuchon (25) comportant une zone de bord (26) cylindrique creuse et une zone de recouvrement (27) munie d'une ouverture centrale (28), la zone de bord (26) à la périphérie comportant plusieurs empreintes (30) en moulure s'appliquant à la partie de pied de l'électrode terminale (33) correspondante.

10. Parafoudre chargé de gaz selon la revendication 9, comportant, outre deux électrodes terminales aussi une électrode centrale qui sert de troisième électrode (13), **caractérisé en ce que** la bride (25) dépasse axialement de la partie de pied (15) de l'électrode terminale (14) correspondante, la zone saillante faisant partie d'un dispositif de court-circuit (4 ; 84) en liaison électrique avec l'électrode centrale (13).

11. Parafoudre chargé de gaz selon la revendication 9, **caractérisé en ce que** la bride (25) fait en outre partie d'une voie de décharge auxiliaire (5) montée électriquement en parallèle à la voie de décharge dans un gaz.

12. Parafoudre chargé de gaz selon la revendication 11, **caractérisé en ce que** le dispositif de court-circuit est formé par la surface de recouvrement (27) plane du capuchon (25) et par l'extrémité libre (84) - qui pénètre dans l'ouverture centrale (28) du capuchon - d'un étrier élastique (8) relié à l'électrode centrale (13), l'extrémité libre (84) de l'étrier élastique étant maintenue à distance de la surface de recouvrement (27) plane du capuchon à l'aide d'un disque fusible (4) et de la voie de décharge auxiliaire (5) situés à l'intérieur du capuchon (25) et le disque fusible (4) ou la voie de décharge auxiliaire (5) étant isolé de la surface de recouvrement (27) plane du capuchon (25) à l'aide d'une pièce de centrage (9) isolante.

13. Parafoudre chargé de gaz selon la revendication 12, **caractérisé en ce que** la voie de décharge auxiliaire (5) est une varistance disposée de façon isolée à l'aide de la pièce de centrage (9) isolante.
